# EUROPÄISCHE PATENTSCHRIFT

(11) **EP 2 523 859 B1**
(45) Veröffentlichungstag und Bekanntmachung des Hinweises auf die Patenterteilung: **04.06.2014**
(21) Anmeldenummer: 10808972.3
(22) Anmeldetag: 07.12.2010
(51) Int. Cl.: B65B 37/20, B65B 39/00, B65B 3/30

(54) **VORRICHTUNG ZUR STEUERUNG EINER FLUIDEN STRÖMUNG**
DEVICE FOR CONTROLLING A FLUID STREAM
APPAREIL POUR CONTROLER UN ECOULEMENT DE FLUIDE

(30) Priorität: 15.01.2010 DE 102010005035
(43) Veröffentlichungstag der Anmeldung: 21.11.2012
(73) Patentinhaber: SIG Technology AG, 8212 Neuhausen am Rheinfall (CH)
(72) Erfinder: MEHLER, Christoph, 41199 Mönchengladbach (DE)
(74) Vertreter: Hansmann, Dierk
(86) Internationale Anmeldenummer: PCT/DE2010/001443
(87) Internationale Veröffentlichungsnummer: WO 2011/085706

(56) Entgegenhaltungen:
- EP-A1- 0 456 352
- EP-A1- 1 967 735
- US-A- 4 324 538
- US-B1- 6 206 376

## Beschreibung

Die Erfindung betrifft eine Vorrichtung zur Steuerung einer fluiden Strömung, die ein Gehäuse sowie zwei innerhalb eines Innenraumes des Gehäuses angeordnete Ventilelemente aufweist, die relativ zum Gehäuse beweglich angeordnet und mit einer Betätigungseinrichtung verbunden sind.

Derartige Vorrichtungen werden beispielsweise verwendet, um Behälter mit Flüssigkeiten, insbesondere mit Getränken, abzufüllen. Ebenfalls können Anwendungen bei der Dosierung von Flüssigkeiten erfolgen, die feste bzw. stückige Anteile enthalten. Öffnungs- und Schließvorgänge werden typischerweise unter Verwendung von Kolben oder Drehschiebern gesteuert.

Sowohl die Verwendung entsprechender Kolben als auch die Verwendung von Drehschiebern führt aber zu spezifischen Nachteilen. Hinsichtlich der Kolbenventile besteht insbesondere der Nachteil, dass beim Schließen des Ventils die sich verengende Querschnittfläche einen turbulenten Austritt des Füllstrahles verursacht und hierdurch zu einem Spritzen und einer Schaumbildung beim abgefüllten Produkt führt. Darüber hinaus führt die Verwendung von Kolbenventilen häufig zu einem Ansaugen von Luft bei einer Öffnung des Ventils, wodurch zum einen ebenfalls eine Schaumbildung unterstützt wird und zum anderen aufgrund einer Zudosierung von Luft statt von Füllgut eine exakte Abfüllung beeinträchtigt wird.

Auch bei der Verwendung von Drehschieberventilen kann ein Spritzen des Produktes beim Abfüllvorgang sowie eine unerwünschte seitliche Ablenkung der austretenden Produktströmung nicht sicher vermieden werden.

Aus der US 4324538 A ist eine Vorrichtung mit zwei rotierenden Elementen bekannt, die jeweils aneinander angepasste Außenkonturen besitzen.

In der der EP 0 456 352 A1 wird ebenfalls eine Vorrichtung mit zwei rotierenden und aneinander angepassten Elementen beschrieben.

Aus der US 6206376 B1 ist eine Abdichtung für ein Ventil bekannt. Innerhalb eines Gehäuses ist ein Element rotationsfähig gelagert.
Die EP 1 967 735 A1 beschreibt eine Vakuumpumpe mit einem rotationsfähig gelagerten Funktionselement.

Generell ist es als ein Nachteil der bekannten Dosierelemente anzusehen, dass es nicht möglich ist, gezielt auf die Austrittsgeometrie einer aus dem Dosierelement austretenden Produktströmung einzuwirken und insbesondere eine Austrittsrichtung in geeigneter Art und Weise zu beeinflussen.

Aufgabe der vorliegenden Erfindung ist es, eine Vorrichtung der einleitend genannten Art derart zu konstruieren, dass eine gezielte Beeinflussung einer Dosiercharakteristik erfolgen kann.

Diese Aufgabe wird erfindungsgemäß dadurch gelöst, dass das erste Ventilelement zur Durchführung eines ersten Bewegungsablaufes und das zweite Ventilelement zur Durchführung eines zweiten Bewegungsablaufes ausgebildet ist, wobei der erste und der zweite Bewegungsablauf durch die Betätigungseinrichtung steuerbar sind, und dass der erste und der zweite Bewegungsablauf relativ zueinander unterschiedlich vorgebbar sind, dass der erste und der zweite Bewegungsablauf relativ zueinander nicht spiegelsymmetrisch vorgebbar sind und dass ein von den Ventilelementen begrenzter Strömungskanal in eine Ausströmöffnung einmündet, deren Aus-strömwinkel von den Ventilelementen veränderlich ist.

Erfindungsgemäß ist es somit möglich, durch die Betätigungseinrichtung nicht nur den Zeitpunkt von Öffnungsoder Schließbewegungen der Ventilelemente vorzugeben, sondern unmittelbar auf die konkret vorliegenden Bewegungsabläufe einzuwirken. Die Einwirkung auf die Bewegungsabläufe ermöglicht es insbesondere, die Form des durch die beiden Ventilelemente definierten Ausströmkanales zu variieren und gezielt an konkret vorliegende Randbedingungen des Dosiervorganges sowie an spezifische Produkteigenschaften anzupassen. Insbesondere kann hierdurch die geometrische Gestaltung des Ausströmweges bei einem Schließen der ventilelemente derart beeinflusst werden, dass eine Schaumbildung eines abzufüllenden Produktes sowie ein unerwünschtes Spritzen wenigstens deutlich vermindert werden.

Eine kompakte Konstruktion und eine einfache Steuerbarkeit werden dadurch unterstützt, dass die Ventilelemente zur Durchführung von Schwenkbewegungen ausgebildet sind.

Eine abgedichtete Durchführung von Drehbewegungen wird dadurch erleichtert, dass die Ventilelemente im Bereich ihrer einander abgewandten Ausdehnungen mindestens bereichsweise kreissegmentartig begrenzt sind.

Eine gelenkartige Führung der Ventilelemente kann dadurch unterstützt werden, dass die Ventilelemente im Bereich ihrer einander abgewandten Ausdehnungen in schalenartige Führungen des Gehäuses eingesetzt sind.

Insbesondere ist erfindungsgemäß vorgesehen, dass der erste und der zweite Bewegungsablauf relativ zueinander unterschiedlich vorgebbar sind.

Eine Beeinflussung eines Dosierverhaltens des Fluids wird insbesondere dadurch unterstützt, dass der erste und der zweite Bewegungsablauf relativ zueinander nichtspiegelsymmetrisch vorgebbar sind.

Als besonders vorteilhaft erweist es sich, dass ein von den Ventilelementen begrenzter Strömungskanal in eine Ausströmöffnung einmündet, deren Ausströmwinkel von den Ventilelementen veränderlich ist.

Eine robuste Konstruktion sowie eine ausreichende Beständigkeit gegenüber von Sterilisationsvorgängen werden dadurch erreicht, dass die Betätigungseinrichtung als eine mechanische Steuerung ausgebildet ist.

Eine Bewegungskopplung wird dadurch erreicht, dass die Betätigungseinrichtung ein Betätigungselement aufweist, das wenigstens abschnittsweise stangenartig ausgebildet ist und das einen Quersteg trägt, der mit mindestens einem Profil in mindestens ein Gegenprofil der Ventilelemente eingreift.

Ein erster Freiheitsgrad bei der Durchführung von Stellbewegungen wird dadurch bereitgestellt, dass das Betätigungselement in Richtung einer Längsachse verschieblich angeordnet ist.

Ebenfalls ist daran gedacht, dass das Betätigungselement in Richtung einer Querachse verschieblich angeordnet ist, die sich im Wesentlichen rechtwinkelig zur Längsachse erstreckt.

Eine bevorzugte Anwendung der Erfindung besteht darin, dass die Ventilelemente und die Betätigungseinrichtung als Teil einer Abfülleinrichtung ausgebildet sind.

In den Zeichnungen sind Ausführungsbeispiele der Erfindung schematisch dargestellt. Es zeigen:
- Fig. 1: Eine teilweise geschnittene Längsschnittdarstellung eines Ventilgehäuses mit Ventilelementen mit schematisierter Abbildung der wesentlichen Funktionskomponenten,
- Fig. 2: die Anordnung gemäß Fig. 1 in einer Reinigungspositionierung,
- Fig. 3: die Anordnung gemäß Fig. 1 in einer nochmals vereinfachten Darstellung bei einer Blickrichtung von hinten und in einer Schließstellung der Ventilelemente, und
- Fig. 4: eine detailliertere Darstellung der Anordnung gemäß Fig. 2 bei einer Blickrichtung von hinten.

Gemäß der Ausführungsform in Fig. 1 sind in einem Gehäuse (1) zwei Ventilelemente (2, 3) angeordnet. Das Gehäuse (1) weist einen Deckel (4) auf, durch den abgedichtet ein Betätigungselement (5) hindurch geführt ist. Beim dargestellten Ausführungsbeispiel ist das Betätigungselement (5) stangenartig ausgebildet und im Bereich seines den Ventilelementen (2, 3) zugewandten Endes mit einem Quersteg (6) versehen. Der Quersteg (6) überträgt eine Bewegung des Betätigungselementes (5) auf die Ventilelemente (2, 3) und gibt deren Positionierung relativ zum Gehäuse (1) vor.
Im Bereich ihrer einander abgewandten Ausdehnungen weisen die Ventilelemente (2, 3) eine kreissegmentartige Begrenzung auf und sind abgedichtet in halbschalenartigen Mulden (7, 8) des Gehäuses (1) geführt. Im Bereich ihrer einander zugewandten Ausdehnungen begrenzen die Ventilelemente (2, 3) einen Strömungskanal (9). Beim dargestellten Ausführungsbeispiel mündet der Strömungskanal (9) in einen Ausströmstutzen (10), der eine Ausströmöffnung (11) begrenzt.

Die Ventilelemente (2, 3) weisen jeweils Schwenklager (12, 13) auf, die mit in Fig. 1 nicht dargestellten Führungen des Gehäuses (1) zusammenwirken. Zur Vorgabe einer Positionierung der Ventilelemente (2, 3) kann das Betätigungselement (5) sowohl in Richtung einer Längsachse (14) als auch in Richtung einer Querachse (15) positioniert werden.

Fig. 1 veranschaulicht, dass zwischen der Längsachse (14), die eine Längsachse des Gehäuses (1) darstellt, und einer Elementlängsachse (16), die eine Mittellinie des Betätigungselementes (5) darstellt, gemäß dem Betriebszustand in Fig. 1 ein Abstand (17) vorliegt. Dieser Abstand wurde durch eine Positionierung des Betätigungselementes (5) in Richtung der Querachse (15) vorgegeben. Der Abstand zwischen der Längsachse (14) und der Elementlängsachse (16) führt dazu, dass die Ventilelemente (2, 3) relativ zur Längsachse (14) keine spiegelbildliche Positionierung aufweisen müssen, sondern relativ zueinander unterschiedlich positionierbar sind. Durch diese vorgegebene unterschiedliche Positionierung erfolgt die gewünschte Beeinflussung der Geometrie des Strömungskanals (9).

Fig. 2 zeigt die Anordnung gemäß Fig. 1 in einer Reinigungsstellung. Fig. 2 veranschaulicht, dass die Ventilelemente (2, 3) in Richtung von Drehachsen der Schwenklager (12, 13) keine konstante Dicke aufweisen, sondern dass die Ventilelemente (2, 3) in einem Bereich ihrer dem Strömungskanal (9) abgewandten Ausdehnung mit einer verringerten Materialdicke versehen sind. Diese verringerte Materialstärke ermöglicht es, dass in der in Fig. 2 veranschaulichten Reinigungsstellung eine Umspülung der Ventilelemente (2, 3) mit einem verwendeten Reinigungsmittel erfolgen kann. Mögliche Strömungswege sind in Fig. 2 durch Pfeile veranschaulicht.

Die Ventilelemente (2, 3) sind bei der in Fig. 2 veranschaulichten Reinigungsstellung im Bereich ihrer der Ausströmöffnung (11) abgewandten Ausdehnung soweit aneinander angenähert, dass ausgehend von einem Einströmkanal (18) des Gehäuses (1) die Reinigungsflüssigkeit hinter den verdickten Materialbereich der Ventilelemente (2, 3) gelangen kann.

Fig. 3 zeigt eine vereinfachte Darstellung zur Veranschaulichung eines Zusammenwirkens des Betätigungselementes (5) und der Ventilelemente (2, 3). Gegenüber der Darstellung in Fig. 1 und Fig. 2 liegt hierbei eine Blickrichtung von hinten vor, so dass insbesondere der Quersteg (6) vollständig zu erkennen ist. Fig. 3 veranschaulicht insbesondere, dass die Ventilelemente (2, 3) Steuerprofile (19, 20) aufweisen, in die der Quersteg (6) eingreift. Die Steuerprofile (19, 20) können insbesondere als nutartige Vertiefungen in den Ventilelementen (2, 3) ausgebildet sein.

Durch das Eingreifen des Quersteges (6) in die Steuerprofile (19, 20) wird sowohl eine Bewegung des Betätigungselementes (5) in Richtung der Längsachse (14) als auch eine Bewegung des Betätigungselementes (5) in Richtung der Querachse (15) in eine Bewegung der Ventilelemente (2, 3) um die jeweiligen Schwenklager (12, 13) herum transformiert. Die Ventilelemente (2, 3) können hierdurch relativ zueinander unterschiedliche Schwenkwinkel bezüglich ihrer Schwenklager (12, 13) aufweisen.

Fig. 3 veranschaulicht eine derartige unterschiedliche Positionierung der Ventilelemente (2, 3), die dazu führt, dass in der in Fig. 3 veranschaulichten Verschlussstellung die Ventilelemente (2, 3) eine vorgegebene Positionierung relativ zueinander einnehmen. Diese Positionierung hat zur Folge, dass bei einer geringen Öffnung des Strömungsweges, beispielsweise als Endphase einer Schließbewegung oder als Anfangsphase einer Öffnungsbewegung, eine Ausströmrichtung (21) nicht in Richtung der Längsachse (14), sondern beispielsweise, wie in Fig. 3 veranschaulicht, schräg zur Längsachse (14) ausgerichtet ist.

Zu erkennen ist in Fig. 3 ebenfalls ein Längsprofil des Betätigungselementes (5), das ebenfalls nutförmig ausgebildet sein kann. Unter Verwendung des Längsprofils (20) kann in einfacher Weise eine Positionierung des Betätigungselementes (5) in Richtung der Querachse (15) erfolgen.

Fig. 4 zeigt die Anordnung gemäß Fig. 2 bei einer Blickrichtung von hinten sowie mit einem zugeordneten Gehäusedeckel (23). Der Gehäusedeckel (23) ist seitlich zum Gehäuse (1) angeordnet und trägt Lagerbolzen (24, 25), die in die Schwenklager (12, 13) eingreifen. Zu erkennen ist ebenfalls die seitliche Anordnung des Längsprofils (22) am Betätigungselement (5) sowie ein Eingriff des Quersteges (6) in die Steuerprofile (19, 20) unter Verwendung von Vorsprüngen (26). Die Vorsprünge (26) können in einer einfachen Ausführungsform als Zapfen ausgeführt sein, grundsätzlich sind aber auch Ausführungen mit verminderten Reibeigenschaften denkbar. Zur Erleichterung einer Positionierung des Betätigungselementes (5) ist dieses im Bereich seiner den Ventilelementen (2, 3) abgewandten Ausdehnung mit einem Elementkopf (27) versehen, der ein Verbindungsprofil (28) aufweist. Das Verbindungsprofil (28) kann beispielsweise als ein T-Profil ausgebildet sein.

## Patentansprüche

1. Vorrichtung zur Steuerung einer fluiden Strömung, die ein Gehäuse sowie zwei innerhalb eines Innenraumes des Gehäuses angeordnete Ventilelemente aufweist, die relativ zum Gehäuse beweglich angeordnet und mit einer Betätigungseinrichtung verbunden sind, **dadurch gekennzeichnet, dass** das erste Ventilelement (2) zur Durchführung eines ersten Bewegungsablaufes und das zweite Ventilelement (3) zur Durchführung eines zweiten Bewegungsablaufes ausgebildet ist, wobei der erste und der zweite Bewegungsablauf durch die Betätigungseinrichtung steuerbar sind, und dass der erste und der zweite Bewegungsablauf relativ zueinander unterschiedlich vorgebbar sind, dass der erste und der zweite Bewegungsablauf relativ zueinander nicht spiegelsymmetrisch vorgebbar sind und dass ein von den Ventilelementen (2, 3) begrenzter Strömungskanal (9) in eine Ausströmöffnung (11) einmündet, deren Ausströmwinkel von den Ventilelementen (2, 3) veränderlich ist.

2. Vorrichtung nach Anspruch 1, **dadurch gekennzeichnet, dass** die Ventilelemente (2, 3) zur Durchführung von Schwenkbewegungen ausgebildet sind.

3. Vorrichtung nach Anspruch 1 oder 2, **dadurch gekennzeichnet, dass** die Ventilelemente (2, 3) im Bereich ihrer einander abgewandten Ausdehnungen mindestens bereichsweise kreissegmentartig begrenzt sind.

4. Vorrichtung nach einem der Ansprüche 1 bis 3, **dadurch gekennzeichnet, dass** die Ventilelemente (2, 3) im Bereich ihrer einander abgewandten Ausdehnungen in schalenartige Führungen des Gehäuses (1) eingesetzt sind.

5. Vorrichtung nach einem der Ansprüche von 1 bis 4, **dadurch gekennzeichnet, dass** die Betätigungseinrichtung als eine mechanische Steuerung ausgebildet ist.

6. Vorrichtung nach einem der Ansprüche 1 bis 5, **dadurch gekennzeichnet, dass** die Betätigungseinrichtung ein Betätigungselement (5) aufweist, das wenigstens abschnittsweise stangenartig ausgebildet ist und das einen Quersteg (6) trägt, der mit mindestens einem Profil in mindestens ein Gegenprofil der Ventilelemente (2, 3) eingreift.

7. Vorrichtung nach einem der Ansprüche 1 bis 6, **dadurch gekennzeichnet, dass** das Betätigungselement (5) in Richtung einer Längsachse (14) verschieblich angeordnet ist.

8. Vorrichtung nach einem der Ansprüche von 1 bis 7, **dadurch gekennzeichnet, dass** das Betätigungselement (5) in Richtung einer Querachse (15) verschieblich angeordnet ist, die sich im Wesentlichen rechtwinkelig zur Längsachse (14) erstreckt.

9. Vorrichtung nach einem der Ansprüche von 1 bis 8, **dadurch gekennzeichnet, dass** die Ventilelemente (2, 3) und die Betätigungseinrichtung als Teil einer Abfülleinrichtung ausgebildet sind.

## Claims

1. Device for controlling a fluid flow, which device has a housing as well as two valve elements which are arranged inside an interior space of said housing and which are arranged so as to be movable relative to the housing and are connected to an actuating apparatus, **characterised in that** the first valve element (2) is constructed for performing a first sequence of movement and the second valve element (3) is constructed for performing a second sequence of movement, said first and second sequences of movement being controllable by the actuating apparatus, and that the first and second sequences of movement can be preset differently, relative to one another, that the first and second sequences of movement cannot be preset in a mirror-symmetrical manner relative to one another, and that a flow duct (9) delimited by the valve elements (2, 3) opens into a discharge aperture (11), the angle of discharge of which can be varied by the valve elements (2, 3).

2. Device according to Claim 1, **characterised in that** the valve elements (2, 3) are constructed for performing swivelling movements.

3. Device according to Claim 1 or 2, **characterised in that**, in the region of their mutually opposed extensions, the valve elements (2, 3) are delimited after the manner of segments of a circle, at least in certain regions.

4. Device according to one of Claims 1 to 3, **characterised in that**, in the region of their mutually opposed extensions, the valve elements (2, 3) are inserted in basin-like guides in the housing (1).

5. Device according to one of Claims 1 to 4, **characterised in that** the actuating apparatus is constructed as a mechanical control system.

6. Device according to one of Claims 1 to 5, **characterised in that** the actuating apparatus has an actuating element (5) which is of rod-like construction, at least in certain sections, and which carries a transverse web (6) which engages, by means of at least one profile, in at least one counterprofile in the valve elements (2, 3).

7. Device according to one of Claims 1 to 6, **characterised in that** the actuating element (5) is arranged so as to be displaceable in the direction of a longitudinal axis (14).

8. Device according to one of Claims 1 to 7, **characterised in that** the actuating element (5) is arranged so as to be displaceable in the direction of a transverse axis (15) which extends substantially at right angles to the longitudinal axis (14).

9. Device according to one of Claims 1 to 8, **characterised in that** the valve elements (2, 3) and the actuating apparatus are constructed as part of a filling apparatus.

## Revendications

1. Dispositif pour la commande d'un écoulement de fluide qui est doté d'un boîtier ainsi que de deux éléments de soupape qui, logés à l'intérieur du boîtier, sont agencés de manière à pouvoir se déplacer par rapport au boîtier et sont reliés à un dispositif d'actionnement, **caractérisé en ce que** le premier élément de soupape (2) est conçu pour l'exécution d'un premier déplacement et que le deuxième élément de soupape (3) est conçu pour l'exécution d'un deuxième déplacement, sachant que le premier déplacement et le deuxième déplacement peuvent être commandés par le dispositif d'actionnement et que le premier déplacement et le deuxième déplacement peuvent être prédéterminés différemment l'un par rapport à l'autre, que le premier déplacement et le deuxième déplacement ne peuvent pas être prédéterminés en symétrie spéculaire l'un par rapport à l'autre et qu'un canal d'écoulement (9), limité par les éléments de soupape (2, 3) débouche dans une ouverture d'écoulement (11), dont l'angle d'écoulement peut être varié par les éléments de soupape (2, 3).

2. Dispositif selon la revendication 1,
**caractérisé en ce que** les éléments de soupape (2, 3) sont conçus pour l'exécution de mouvements de pivotement.

3. Dispositif selon revendication 1 ou 2,
**caractérisé en ce que** les éléments de soupape (2, 3) sont limités, au moins par sections, à la manière de segments de cercle, dans la région de leurs dimensions opposées.

4. Dispositif selon l'une des revendications 1 à 3,
**caractérisé en ce que**, dans la région de leurs dimensions opposées, les éléments de soupape (2, 3) sont logés dans des organes de guidage genre coquille du boîtier (1).

5. Dispositif selon l'une des revendications 1 à 4,
**caractérisé en ce que** le dispositif d'actionnement est réalisé sous la forme d'une commande mécanique.

6. Dispositif selon l'une des revendications 1 à 5.
**caractérisé en ce que** le dispositif d'actionnement est doté d'un élément d'actionnement (5) qui est conçu, au moins par sections, en forme de barre et porte une patte transversale (6) qui s'engage, avec au moins un profil, dans au moins un contre-profil des éléments de soupape (2, 3).

7. Dispositif selon l'une des revendications 1 à 6,
**caractérisé en ce que** l'élément d'actionnement (5) est agencé de manière à pouvoir se déplacer dans la direction d'un axe longitudinal (14).

8. Dispositif selon l'une des revendications 1 à 7,
**caractérisé en ce que** l'élément d'actionnement (5) est disposé dans la direction d'un axe longitudinal (15) qui s'étend sensiblement à angle droit par rapport à l'axe longitudinal (14).

9. Dispositif selon l'une des revendications 1 à 8,
**caractérisé en ce que** les éléments de soupape (2, 3) et le dispositif d'actionnement sont réalisés en tant que composants d'une installation de remplissage.
